# EUROPÄISCHE PATENTSCHRIFT

(11) **EP 1 887 119 B1**
(45) Veröffentlichungstag und Bekanntmachung des Hinweises auf die Patenterteilung: **18.04.2012**
(21) Anmeldenummer: 06016764.0
(22) Anmeldetag: 11.08.2006
(51) Int. Cl.: D04B 39/00, D04B 35/02

(54) **Strickverfahren und Strickwerkzeug**
Knitting method and knitting tool
Procédé de tricotage et outil de tricotage

(43) Veröffentlichungstag der Anmeldung: 13.02.2008
(73) Patentinhaber: Groz-Beckert KG, 72458 Albstadt (DE)
(72) Erfinder: Stingel, Uwe, 72469 Messstetten (DE); Sauter, Manfred, 72510 Stetten a.k.M. (DE)
(74) Vertreter: Rüger, Barthelt & Abel

(56) Entgegenhaltungen:
- US-A- 2 111 450
- US-A- 2 696 721
- US-A- 3 194 029

## Beschreibung

Die Erfindung betrifft ein Werkzeug zur Maschenbildung in einer Strickmaschine oder einer Wirkmaschine sowie ein Verfahren zur Herstellung von Maschenware.

Zur Herstellung von Maschenware z.B. auf Rundstrickmaschinen, Flachstrickmaschinen oder Wirkmaschinen, sind Nadeln in Gebrauch, mit einem Haken, dem ein Schließelement, beispielsweise in Form einer schwenkbar gelagerten Zunge oder auch einem Schieber, zugeordnet sind. Solche Strickwerkzeuge sind technisch anspruchsvolle Teile, die aufgrund der Präzisionsanforderungen erheblichen Fertigungsaufwand benötigen. Außerdem können Verschmutzungen und Verschleiß insbesondere die Funktion der beweglichen Teile beeinträchtigen.

Aus der US-A-2 111 450 ist ein Strickverfahren bekannt, das zwei Gruppen rechtwinklig zueinander stehender Platinen nutzt. Jede Platine besteht aus einem insbesondere an ihrem Ende dünnen Blech mit einer stirnseitigen Einkerbung und einer seitlichen Wölbung. Die Einkerbung ist dazu eingerichtet, eine Masche zu tragen. Die zugeordnete im Winkel zur aktuellen Platine stehende andere Platine kann Maschen übernehmen.

Des Weiteren offenbart die US-A-2 696 721 Platinen, die aus zwei aneinander liegenden Schenkeln bestehen.

Darüber hinaus existieren Maschenbildungsverfahren für Strickwerkzeuge, an denen keine beweglichen Teile vorgesehen sind. Beispielsweise offenbart die DE 12 41 030 ein Maschenbildungsverfahren mit zwei beweglich zueinander gelagerten Barren, an denen jeweils Lochnadeln gelagert sind. Die Lochnadeln weisen Fadenöffnungen jeweils in Form eines Öhrs mit geschlossenem Rand auf. Damit ist der Faden dauernd in der Lochnadel gefangen, was eine besondere Maschenbildungstechnik verlangt.

Ein weiteres Problem ist die Herstellung von Links-Links-Maschenware mit herkömmlichen Strick- oder Wirkmaschinen. Links-Links-Maschenware ist Maschenware, bei der im entspannten Zustand auf beiden Gestrickseiten linke Maschenreihen optisch dominieren. Linke Maschenreihen sind Maschenreihen, bei denen die Maschenfüße vor den Maschenköpfen der darunter liegenden Maschenreihe liegen. Rechte Maschenreihen hingegen sind Maschenreihen, bei denen die Maschenköpfe der betreffenden Maschenreihe vor den Füßen der nachfolgenden Maschenreihe liegen.

Davon ausgehend ist es Aufgabe der vorliegenden Erfindung, ein Maschenbildungsverfahren vorzuschlagen, das mit Verwendung einfacher robuster Strickwerkzeuge auskommt. Des Weiteren ist es Aufgabe der Erfindung, ein Verfahren vorzuschlagen, mit dem sich auf einfache und hochproduktive Weise eine Links-Links-Maschenware ausbilden lässt. Des Weiteren ist es Aufgabe der Erfindung, ein entsprechendes

Strickwerkzeug anzugeben.

Diese Aufgaben werden mit dem Verfahren nach Anspruch 1, sowie dem Strickwerkzeug nach Anspruch 10 gelöst:
Das erfindungsgemäße Verfahren beruht auf Strickwerkzeugen, die eine offene, vorzugsweise unverschließbare Ausnehmung, z.B. in Form einer Maschenstützschulter zur Aufnahme eines Fadens einer Masche oder einer Halbmasche aufweisen und die dazu dienen, den Faden bzw. die Halbmasche durch eine bereits bestehende von einem entsprechenden anderen Strickwerkzeug aufgenommene Masche hindurch zu schieben oder zu stoßen.

Das erfindungsgemäße Strickverfahren kommt mit Strickwerkzeugen aus, die federnde Teile oder Abschnitte, sonst aber keinerlei bewegliche Teile aufweisen. Die Verschleiß- und Verschmutzungsanfälligkeit wird reduziert und der Herstellungsaufwand wird gesenkt. Außerdem lässt sich der Faden in die unverschließbare Ausnehmung der Strickwerkzeuge auf einfache Weise einlegen.

Bei dem erfindungsgemäßen Verfahren wird der in ein Strickwerkzeug eingelegte Faden durch die Maschenschleife hindurch geschoben, die von einem gegenüberliegenden Werkzeug gehalten wird. Dieses Werkzeug kann genauso ausgebildet werden, wie das betrachtete Strickwerkzeug und ist vorzugsweise quer zu diesem orientiert.

Vorzugsweise wird das erfindungsgemäße Verfahren zur Herstellung von Links-Links-Maschenware verwendet, die dadurch charakterisiert ist, dass linke und rechte Maschenreihen abwechseln. Das erfindungsgemäße Verfahren kann in der Stricktechnik oder in der Wirktechnik angewandt werden. Bei der Wirktechnik werden die in zwei Gruppen eingeteilten Wirkwerkzeuge gruppenweise synchron bewegt. Die Wirkwerkzeuge einer Gruppe sind vorzugsweise nebeneinander äquidistant angeordnet. Die Wirkwerkzeuge der einen Gruppe stehen in einem Winkel zu den Wirkwerkzeugen der anderen Gruppe. Mit einem Hub, der beispielsweise an einer Barre gehaltenen Wirkwerkzeuge entsteht eine komplette Maschenreihe.

Bei der Stricktechnik werden die Strickwerkzeuge in zumindest einer Gruppe, z.B. nach Art einer längs durch die Gruppe durchlaufenden Welle asynchron bewegt. Das erfindungsgemäße Strickwerkzeug eignet sich für beide Verfahren. Wie bei der Wirktechnik stehen die Strickwerkzeuge der einen Gruppe in einem Winkel zu den Strickwerkzeugen der anderen Gruppe.

Das vorgestellte Verfahren hat bei der Herstellung von Links-Links-Maschenware eine höhere Produktivität als sie im Stand der Technik anzutreffen ist. Beispielsweise wird Links-Links-Maschenware sonst auf Flachstrickmaschinen mit Zungennadeln oder Schiebernadeln hergestellt. Die Maschenware wird nach jeder Maschenreihe über einen Umhängevorgang auf die Nadel des gegenüberliegenden Nadelbetts übergeben. Während dieses Umhängevorgangs ist es nicht möglich, mit den am Umhängevorgang beteiligten Strickwerkzeugen eine Masche zu bilden, wodurch die Produktivität eingeschränkt wird. Bei dem erfindungsgemäßen Verfahren werden hingegen bei jedem Zyklus zwei Maschenreihen gebildet. So wird eine erhebliche Steigerung der Produktivität bei der Herstellung von Links-Links-Maschenware herbeigeführt.

Weitere Einzelheiten von Ausführungsformen der Erfindung sind Gegenstand der Zeichnung, der Beschreibung oder von Ansprüchen.

In der Zeichnung sind Ausführungsbeispiele der Erfindung veranschaulicht. Es zeigen:
Fig. 1 den Arbeitsteil des Strickwerkzeugs, in perspektivischer vergrößerter Darstellung;
Fig. 2 das Strickwerkzeug nach Fig. 1, in Seitenansicht;
Fig. 3 eine Draufsicht auf (einen Teil des) Strickwerkzeugs nach Fig. 2;
Fig. 4 das Strickwerkzeug nach Fig. 2, in einer ausschnittsweisen vergrößerten Darstellung;
Fig. 5 das Strickwerkzeug nach Fig. 1 und 2, in einer ausschnittsweisen Draufsicht;
Fig. 6 das erfindungsgemäße Strickwerkzeug, in einer abgewandelten Ausführungsform, in einer ausschnittsweisen Seitenansicht;
Fig. 7 das Strickwerkzeug nach Fig. 6, in einer ausschnittsweisen Draufsicht;
Fig. 8 Links-Links-Maschenware;
Fig. 8a bis 8e den Ablauf der Maschenbildung mit den erfindungsgemäßen Strickwerkzeugen bei der Durchführung des erfindungsgemäßen Verfahrens zur Herstellung der Links-Links-Maschenware in schematischer Darstellung;
Fig. 9 Rechts-Links-Maschenware;
Fig. 9a bis 9e den Ablauf der Maschenbildung mit den erfindungsgemäßen Strickwerkzeugen bei der Durchführung des erfindungsgemäßen Verfahrens zur Herstellung von Rechts-Links-Maschenware;
Fig. 10 Links-Rechts-Maschenware;
Fig. 10a bis 10e den Ablauf der Maschenbildung mit den erfindungsgemäßen Strickwerkzeugen bei der Durchführung des erfindungsgemäßen Strickverfahrens zur Herstellung der Links-Rechts-Maschenware;
Fig. 11a bis 11h den Ablauf der Maschenbildung mit den erfindungsgemäßen Strickwerkzeugen bei der Durchführung des erfindungsgemäßen Verfahrens zur Herstellung von Rechts-Rechts-Maschenware bei der Bildung des linken Maschenstäbchens, und
Fig. 12a bis 12h den Ablauf der Maschenbildung mit den erfindungsgemäßen Strickwerkzeugen bei der Durchführung des erfindungsgemäßen Verfahrens zur Herstellung von Rechts-Rechts-Maschenware bei der Bildung des rechten Maschenstäbchens.

Fig. 1 veranschaulicht ein Strickwerkzeug 1 das, wie Fig. 2 zeigt, einen länglichen, beispielsweise aus Flachmaterial ausgebildeten Körper 2 aufweist, der unten in einer vorzugsweise geraden schmalen Kante 3 abschließt. An der gegenüberliegenden (oberen) Seite weist der Körper 2 ebenfalls eine Kante 4 auf, von der ein Fuß 5 weg ragt. Der Fuß 5 dient zum Antrieb des Strickwerkzeugs 1, beispielsweise durch ein Schloss einer Strickmaschine. Er kann in der vorliegenden oder einer abgewandelten Form, jedoch auch zur Fixierung des Strickwerkzeugs 1 an der Barre einer Wirkmaschine dienen. Der Fuß kann durch ein sonstiges Kupplungs- oder Befestigungsmittel ersetzt sein.

An einem Ende 6 weist das Strickwerkzeug 1 den in Fig. 1 gesondert veranschaulichten Maschenbildungsteil auf, wobei Fig. 1 auch deutlich macht, dass das Strickwerkzeug 1 aus zwei vorzugsweise zueinander spiegelsymmetrisch ausgebildeten und angeordneten Teilen 1a, 1b besteht. Diese sind jeweils als flache ebene Teile ausgebildet, die an ihren Enden zunächst voneinander weg und dann wieder aufeinander zu gebogen sind, um eine Durchstechöffnung 7 zu begrenzen. Die Teile 1a, 1b bilden an ihren Spitzen 8a, 8b gemeinsam eine Spitze 8. Die Spitzen 8a können federnd aneinander anliegen oder auch einen geringfügigen Spalt miteinander begrenzen. Die Teile 1a, 1b können gesondert gefertigte lose nebeneinander liegende Teile sein. Sie können auch miteinander verbunden oder als Abschnitte ein und desselben Teils ausgebildet sein.

Das Strickwerkzeug 1 weist eine Ausnehmung 9 zur Aufnahme von Maschen auf. Diese Ausnehmung 9 öffnet sich schräg zu der Kante 4 bzw. der Kante 3 und ist immer offen. Es sind keine Mittel zum Schließen dieser Ausnehmung 9 vorgesehen. Die offene Ausnehmung 9 ist maulartig ausgebildet und wird in Bewegungsrichtung durch eine Maschenstützschulter bzw. Fadenstützschulter 10 begrenzt. Die Maschenstützschulter 10 steht etwa quer zu der Kante 3 und 4. Die Ausnehmung 9 und die Maschenstützschulter 10 werden wie aus Fig. 1 ersichtlich durch entsprechende Ausnehmungen 9a, 9b und Maschenstützschultern 10a, 10b sowie den Kanten 11a, 11b der beiden Teile 1a, 1b gebildet.

Insoweit ist das Strickwerkzeug 1 in seinen notwendigen Grundzügen beschrieben. Optional kann es weitere Einzelheiten aufweisen. Dazu gehört beispielsweise, dass die Kanten 3, 4 etwas gerundet sein können. Insbesondere kann die etwa trichterförmige Aussparung 9 ecken- und kantenlos ausgebildet sein. Damit geht die Kante 4 über eine Rundung in die Ausnehmung 9 über, die an der Spitze 8 gerundet endet. Außerdem kann die die Ausnehmung 9 begrenzende Kante in Querrichtung gerundet sein, so dass ein aufgenommener Faden keine scharfe Kante berührt. Die beiden die Ausnehmung 9 begrenzenden Kanten, nämlich einerseits die Maschenstützschulter 10 und andererseits eine Kante 11, schließen miteinander vorzugsweise einen spitzen Winkel ein. Dieser öffnet sich in Fig. 2 schräg ansteigend von der Kante 3 weg. Die Öffnungsrichtung ist in Fig. 2 durch einen Pfeil 12 markiert.

Eine weitere vorteilhafte aber optionale Einzelheit liegt in einer Fadenaufnahmenut 13, die sich ausgehend von der Maschenstützschulter 10 über die Außenseite des Strickwerkzeugs 1 erstreckt. Das Teil 1a weist eine Fadenaufnahmenut 13a auf, während in dem Teil 1b eine Fadenaufnahmenut 13b vorgesehen ist. Diese Fadenaufnahmenuten gestatten die Verringerung des Abstandes zwischen benachbarten Strickwerkzeugen 1 und damit den Schutz des Fadens. Sie können, wie dargestellt, als gerade, streifenförmige oder auch als sich von der Fadenstützschulter 10 weg erweiternde Nut ausgebildet sein. Im Ausführungsbeispiel erstreckt sie sich parallel zu der Kante 3, wobei sie jedoch je nach Richtung der später an dem Strickwerkzeug 1 hängenden Masche auch eine andere Richtung haben kann.

Des Weiteren kann eine die Kante 3 unterbrechende weitere Ausnehmung 14 (14a) vorgesehen sein, die schräg unter der Ausnehmung 9 angeordnet ist. Sie gestattet die Ausbildung besonders kleiner Maschen.

Die Fadenaufnahmenut 13 ist beim Strickvorgang außerdem hilfreich, um einem Faden, der sich bei der Maschenbildung an die Außenseite des Strickwerkzeugs anlegt, Raum zu geben, wenn das Strickwerkzeug durch die Durchstechöffnung 7 eines anderen Strickwerkzeugs sticht. Zur Erleichterung dieses Vorgangs kann in dem Strickwerkzeug 1, wie in den Figuren 6 und 7 anhand eines Strickwerkzeugs 1', 1a' veranschaulicht ist, an der Innenseite der Durchstechöffnung 7 eine weitere Fadenaufnahmenut 15 (15a) vorgesehen sein. Diese erstreckt sich in Durchstechrichtung. Sind die einander zugeordneten Strickwerkzeuge im rechten Winkel zueinander angeordnet, ist die Fadenaufnahmenut 15, 15a vorzugsweise etwa rechtwinklig zu der Kante 3 orientiert. Die Fadenaufnahmenut 15 kann, wie dargestellt, gerundet oder trapezförmig oder abgeflacht oder anderweitig ausgebildet sein.

Das erfindungsgemäße Strickwerkzeug 1 kann ein-, zwei- oder auch mehrteilig ausgebildet sein. Es kann als Stanzteil ausgebildet sein, bei dem beide Teile 1a, 1b mittels Biegevorgang geformt wurden. Wird das Strickwerkzeug 1 aus mehreren Teilen hergestellt, können diese lösbar oder auch unlösbar miteinander verbunden sein. Dazu können alle geeigneten Verbindungstechnologien Anwendung finden, wie beispielsweise kleben, schweißen, verstemmen, prägen, löten usw. Es ist auch möglich, die beiden Teile 1a, 1b unverbunden gemeinsam in einen Kanal eines Werkzeugträgers anzuordnen. Weil der Fuß an derselben Stelle der Teile 1a, 1b ausgebildet ist, werden diese gemeinsam in Längsrichtung hin- und herbewegt. Anstelle des Fußes 5 können beliebige andere Kupplungsmittel Anwendung finden.

Die Figuren 8a bis 8e veranschaulichen auf schematisierte Weise den Ablauf der Maschenbildung unter Verwendung von Strickwerkzeugen , die dem Strickwerkzeug 1 entsprechen. Die Strickwerkzeuge sind in zwei Gruppen A, B eingeteilt. Jede Gruppe A, B umfasst jeweils eine definierte Anzahl von Strickwerkzeugen gleicher Art, die synchron oder nach Art einer durchlaufenden Welle asynchron bewegt werden. Zur Veranschaulichung der Tätigkeit zweier zusammenwirkender Strickwerkzeuge der Gruppen A und B, dienen in den nachfolgenden Figuren jeweils Strickwerkzeuge SA, SB, die dem Strickwerkzeug 1 entsprechen. Sie sind in Betten 16, 17 angeordnet und werden durch geeignete Mittel, beispielsweise ein Strickschloss vorwärts und rückwärts, d.h. jeweils parallel zu ihrer Kante 3 bewegt. Die Bewegungsrichtungen sind, wie Fig. 8a zeigt, wie die Orientierungen der Strickwerkzeuge SA, SB, im Wesentlichen rechtwinklig zueinander. Das Bett 16 kann beispielsweise die Rippscheibe einer Rundstrickmaschine veranschaulichen, während das Bett 17 z.B. den Strickzylinder einer Rundstrickmaschine veranschaulichen kann.

Nachfolgend wird der Prozess der Erzeugung von Links-Links-Maschenware veranschaulicht, wie sie in Fig. 8 dargestellt ist. Bei der Links-Links-Maschenware folgen jeweils eine linke Maschenreihe 19 und eine rechte Maschenreihe 18 aufeinander. Bei der linken Maschenreihe 19 liegen die Köpfe 22 hinter den Maschenschenkeln 21 der nachfolgenden Reihe. Bei der rechten Maschenreihe 18 liegen die Köpfe 20 der Maschen vor den Schenkeln der nachfolgenden Maschenreihe 19.

Die Strickwerkzeuge SA, SB sind mittig zueinander angeordnet, d.h. sie liegen in einer gemeinsamen Ebene. Die Spitze jedes Strickwerkzeugs SA, SB, kann somit jeweils durch die Durchstechöffnung 7 des anderen Strickwerkzeugs stechen. Die Maschenbildung ist dabei wie folgt:

Es wird von Fig. 8a ausgegangen. Die beiden Schenkel des Strickwerkzeugs SA sind in die Durchstechöffnung 7 zwischen die beiden Schenkel des Strickwerkzeugs SB der anderen Gruppe eingestochen. Das Strickwerkzeug SB trägt eine Halbmasche 23, an der das Gestrick 24 hängt. Dies wird zwischen den beiden Betten 16, 17 abgezogen. Das Strickwerkzeug SA sticht eine von seinem Aufnahmeraum aufgenommene Halbmasche 25 durch die Halbmasche 23.

Im nächsten Schritt wird, wie der Übergang zu Fig. 8b zeigt, das Strickwerkzeug SB zurückgezogen, während das Strickwerkzeug SA ausgetrieben bleibt. Dadurch wird die Halbmasche 23 auf das Strickwerkzeug SA übergeben. Die Halbmasche 23 liegt nun auf dem Schaft 2 des Strickwerkzeugs SA. Beim Rückzug des Strickwerkzeugs SB wurde die Halbmasche 24, die in Figur 8a auf dem Schaft bzw. dem Körper 2 des Strickwerkzeugs SB lag, abgeschlagen und zur Masche 24 geformt. Sie bildet eine neue Masche einer Maschenreihe.

Im Weiteren wird Faden 26 in die Ausnehmung 9 des Strickwerkzeugs SB eingelegt. Dieser Vorgang wird auch Vorlegen des Fadens genannt. Der Faden 26 wird beim anschließenden Austrieb des Maschenelements SB erfasst und als Halbmasche 27 durch die von dem Strickwerkzeug SA gehaltene Halbmasche 25 geschoben. Dies zeigt Fig. 8c.

Im nächsten Schritt, der in Fig. 8d dargestellt ist, wird das Strickwerkzeug SA in die hintere Umkehrposition zurückgezogen. Dabei wird die Fadenschleife bzw. Halbmasche 25 über die Fadenschleife bzw. Maschen 27 und den Schaft 2 des Strickwerkzeugs SB gelegt. Die zuvor um den Schaft 2 des Strickwerkzeugs SA liegende Halbmasche 23 wird abgeschlagen und bildet eine neue Masche 23 einer Maschenreihe. Dies ist im beschriebenen Strickzyklus die zweite Maschenreihe. Somit ist es möglich, in einem Bewegungszyklus der Strickwerkzeuge SA, SB Maschen von zwei aufeinander folgenden Maschenreihen zu bilden. Ein Bewegungszyklus umfasst dabei jeweils das Austreiben und Zurückziehen beider Strickwerkzeuge SA, SB. Mit anderen Worten, in einem Stricksystem entstehen während eines Bewegungszyklus zwei Maschenreihen. Es handelt sich dabei um eine rechte und um eine linke Maschenreihe.

Anschließend wird das Strickwerkzeug SA wieder ausgetrieben, wobei das vorgelegte Garn 29 erfasst und wie Fig. 8e zeigt, als Halbmasche 30 durch die Halbmasche 27 gestochen wird. Nun stehen die Strickwerkzeuge SA, SB wieder in der Ausgangsposition gemäß Fig. 8a, womit der beschriebene Arbeitszyklus von neuem beginnen kann.

Es bleibt zusammenfassend festzuhalten, dass während eines Bewegungszykluses zwei Maschenreihen gebildet werden, im beschriebenen Fall eine rechte Maschenreihe sowie eine linke Maschenreihe. Es besteht keine Notwendigkeit eines zusätzlichen Nadelhubs für das Umhängen von Maschenreihen, wie dies bei herkömmlichen Flachstrickmaschinen der Fall ist. Außerdem besteht keine Notwendigkeit einer Übertragung des maschenbildenden Elementes (z.B. einer Nadel mit zwei Haken, auch als "Links-Nadel" bezeichnet) von einem Nadelbett auf das gegenüberliegende Nadelbett, wie dies bei herkömmlichen Doppelzylindermaschinen und Links-Links Flachstrickmaschinen der Fall ist.

Bei der vorstehenden Beschreibung ist davon ausgegangen worden, dass jeweils entweder nur das Strickwerkzeug SA oder das Strickwerkzeug SB bewegt wird. Zur Optimierung des Bewegungsablaufes der Strickwerkzeuge ist es auch möglich, dass die beiden am Maschenbildungsvorgang beteiligten Strickwerkzeuge SA, SB sich gleichzeitig bewegen. Dabei ist es möglich, dass z.B. das Strickwerkzeug SA eine Bewegung in Austriebsrichtung vornimmt, während das Strickwerkzeug SB eine Bewegung in Abzugsrichtung vornimmt. Sie bewegen sich dann entgegengesetzt. Durch die zeitgleiche Bewegung beider Strickwerkzeuge kann die Dauer eines Bewegungsablaufes zur Maschenbildung verringert werden, und in direkter Folge davon die Produktivität erhöht werden.

In Fig. 9 ist sog. Rechts-Links-Maschenware veranschaulicht. Sie besteht aus Maschenreihen einheitlicher Art, so dass auf einer Seite des Gestricks nur rechte Maschenreihen und auf der anderen Gestrickseite nur linke Maschenreihen in Erscheinung treten. Der Strickvorgang zur Erzeugung solcher Ware mit den erfindungsgemäßen Strickwerkzeugen und dem erfindungsgemäßen Strickverfahren ist in den Figuren 9a bis 9e veranschaulicht. Soweit nichts weiter ausgeführt ist, gelten die vorigen Ausführungen entsprechend.

Fig. 9a veranschaulicht die Ausgangsposition. Das Strickwerkzeug SB befindet sich in Austriebsposition und hält das Gestrick 24. Die zuletzt gebildete Halbmasche 27 befindet sich in der Ausnehmung 9 des Strickwerkzeugs SB. Das Strickwerkzeug SA befindet sich in seiner hinteren Umkehrposition. Das Garn 29 wird vorgelegt. Beim nächsten Schritt wird, wie Fig. 9b zeigt, das Strickwerkzeug SA ausgetrieben, so dass beide Strickwerkzeuge SA, SB in ihrer Austriebsposition stehen. Das Strickwerkzeug SA hat in seiner Austriebsbewegung das Garn 29 erfasst und durch das Strickwerkzeug SB sowie die von diesem gehaltene Fadenschleife bzw. Halbmasche 27 hindurch zu einer neuen Fadenschleife 30 ausgeformt. Sodann wird, wie Fig. 9c zeigt, das Strickwerkzeug SB zurückgezogen und die Halbmasche 27 auf den Schaft 2 des Strickwerkzeugs SA übertragen das außerdem die Halbmasche 30 hält. Während nun das Strickwerkzeug SA, wie Fig. 9d zeigt, zurückgezogen wird, wird das Strickwerkzeug SB wieder ausgetrieben, um die Halbmasche 30 zu übernehmen. Das Strickwerkzeug SA hat dann die Halbmasche 30 freigegeben, wenn es in seiner Rückzugsposition angelangt ist, wie Fig. 9e zeigt. Es ist wiederum der Zustand nach Fig. 9a erreicht, so dass ein neuer Faden 29' vorgelegt werden kann.

Fig. 10 veranschaulicht Links-Rechts-Maschenware. Die Figuren 10a bis 10e offenbaren, wie mit den erfindungsgemäßen Strickwerkzeugen nach dem erfindungsgemäßen Verfahren diese Maschenware herzustellen ist. Der Vorgang beginnt in dem Zustand gemäß Fig. 10a mit ausgetriebenem Strickwerkzeug SA und rückgezogenem Strickwerkzeug SB. In dieses wird der Faden 26 vorgelegt, während das Strickwerkzeug SA eine Halbmasche 28 trägt. An dieser hängt das Gestrick 24. Im nächsten Schritt wird das Strickwerkzeug SB ausgetrieben und damit durch das Strickwerkzeug SA und somit durch die Halbmasche bzw. die Fadenschleife 28 gestochen, wie Fig. 10b zeigt. Mit Rückzug des Strickwerkzeugs SA gemäß Fig. 10c wird die Halbmasche 28 auf den Schaft des Strickwerkzeugs SB übergeben und um die aus dem Faden 26 geformte Halbmasche 27 gelegt. Diese Halbmasche 27 wird im nächsten Schritt gemäß Fig. 10d auf das Strickwerkzeug SA übergeben, indem dieses ausgetrieben und damit durch das Strickwerkzeug SB und die Halbmasche 27 gestochen wird. Die Halbmasche 27 wird von der Ausnehmung 9 des Strickwerkzeugs SA aufgenommen, während das Strickwerkzeug SB, wie Fig. 10e zeigt, wieder in Rückzugsposition überführt wird, wobei die Halbmasche 28 abgeschlagen und zur Masche 24 ausgebildet wird. Somit hängt die Masche 27 in der Ausnehmung 9 des Strickwerkzeugs SA und es ist der Zustand gemäß Fig. 10a wiederhergestellt. Der Strickzyklus kann von neuem beginnen.

Bei dem Strickverfahren gemäß der Figuren 9 und 10 wird mit jedem Zyklus jeweils lediglich eine Maschenreihe erzeugt. Insoweit entsteht kein unmittelbarer Produktivitätsvorteil. Jedoch kann mit besonders einfachen und robusten Strickwerkzeugen gearbeitet werden. Es sind keine Haken zur Bildung eines Fadeninnenraums in Form einer Ausnehmung 9 und keine Mittel zur Schließung dieses Fadenaufnahmeraums vorgesehen. Die Strickwerkzeuge sind einfach und wenig verschleißanfällig ausgebildet.

Die Figuren 11a bis 11h sowie 12a bis 12h veranschaulichen einen Maschenbildungsvorgang zur Herstellung einer Rechts-Rechts-Maschenware mit den erfindungsgemäßen Maschen bildenden Werkzeugen. Die Strickwerkzeuge führen zusätzlich zu ihrer linearen hin- und hergehenden Bewegung eine Kippbewegung aus. Dabei wird das Garn an einer Eintragstelle abwechselnd von einem Strickwerkzeug SA der oberen und einem Strickwerkzeug SB der unteren Fontur aufgenommen und verstrickt. Dadurch wird mit dem eingetragenen Garn abwechselnd eine linke Masche und eine rechte Masche gestrickt. Bei der Herstellung von Rechts-Rechts Maschenware werden die Abläufe gemäß den Figuren 11a bis 11h und 12a bis 12h im Wechsel ausgeführt.

Der Ablauf ist kurz zusammengefasst wie folgt:

Gemäß Fig. 11a hängt das Gestrick an dem Strickwerkzeug SA. Dem Strickwerkzeug SB wird ein Faden vorgelegt, der von dem zunächst rücklaufenden (Fig. 11b) und dann stehenden (Fig. 11c) Strickwerkzeug SB aufgenommen wird. Mit dem Strickwerkzeug SA wird die zuletzt gebildete Halbmasche, wie Fig. 11c zeigt, über das Strickwerkzeug SB gehoben und auf dieses aufgelegt (Fig. 11d). Anschließend kann das Strickwerkzeug SA zurückgezogen werden, Fig. 11e, wobei es die bislang gehaltene Halbmasche auf das Strickwerkzeug SB übergibt. Die neue von dem Strickwerkzeug SB, beim Austrieb, gebildete Halbmasche wird vom Strickwerkzeug SA übernommen, wie Fig. 11f veranschaulicht, indem es wieder durch den Durchstechraum des Strickwerkzeugs SB hindurch ausgetrieben wird, während das Strickwerkzeug SB zurückgezogen wird, wobei die auf dem Schaft 2sitzende Halbmasche abgeschlagen wird. Damit ist über den Zwischenzustand nach Fig. 11g letztendlich der Zustand 11h wiederhergestellt, womit der Strickvorgang von neuem beginnen kann.

Der Strickvorgang gemäß Fig. 12a bis 12h läuft entsprechend ab, wobei hier der Faden nicht in das untere Strickwerkzeug SB, sondern in das horizontale Strickwerkzeug SA vorgelegt wird. Ansonsten gilt die vorige Beschreibung mit Vertauschung der Strickwerkzeuge SA und SB.

Das erfindungsgemäße Strickverfahren beruht auf einfachen Strickwerkzeugen ohne Mittel zum Verschluss eines Fadenaufnahmeraums, der durch eine einfache Ausnehmung in Form einer Maschenstützschulter gebildet wird. Zur Maschenbildung dient im einfachsten Fall eine einfache Hin- und Herbewegung zweier einander zugeordneter Strickwerkzeuge, die etwa im rechten Winkel zueinander angeordnet sein und wechselweise durcheinander hindurch gestochen werden können. Der aufgenommene Faden wird damit durch die von dem anderen Strickwerkzeug jeweils getragene Halbmasche geschoben.

Das Strickverfahren beruht auf einfachen robusten, wenig verschleißanfälligen Werkzeugen. Bei der Herstellung von Links-Links-Maschenware gestattet es darüber hinaus eine erhebliche Erhöhung der Produktivität gegenüber herkömmlichen Maschinen bei gleichzeitig reduzierte Einfachheit des Strickprozesses und der Strickwerkzeuge.

### Bezugszeichenliste

- 1: Strickwerkzeug; 1' Strickwerkzeug; 1a, 1b, 1a' Teile
- 2: Körper, Schaft
- 3: Kante
- 4: Kante
- 5: Fuß
- 6: Ende
- 7: Durchstechöffnung
- 8: Spitze; 8a, 8b Spitzen
- 9: Ausnehmung,; 9a, 9b Ausnehmungen
- 10: Maschenstützschulter; 10a, 10b Maschenstützschultern
- 11: 11a, 11b Kante
- 12: Pfeil
- 13: Fadenaufnahmenut, 13a, 13b Fadenaufnahmenut
- 14: Ausnehmung; 14a Ausnehmung
- 15: Fadenaufnahmenut; 15a Fadenaufnahmenut
- 16: Bett
- 17: Bett
- A, B: Gruppe
- SA, SB: Strickwerkzeug
- 18: linke Maschenreihe
- 19: rechte Maschenreihe
- 20: Kopf
- 21: Maschenschenkel
- 22: Kopf
- 23: Halbmasche /Masche
- 24: Gestrick/Masche/Halbmasche
- 25: Halbmasche, Fadenschleife
- 26: , 29 Faden / Garn
- 27: , 30 Halbmasche, Fadenschleife
- 28: Halbmasche, Fadenschleife

## Patentansprüche

1. Verfahren zur Erzeugung von Maschenware (24) mittels zweier Gruppen (A, B) jeweils in einer Reihe angeordneter, in beiden Gruppen gleich ausgebildeter Strickwerkzeuge (1, SA, SB), die an einem Ende (6) jeweils mit einer offenen Ausnehmung (9) zur Aufnahme eines Fadens (26, 29) bzw. einer Masche oder Halbmasche versehen sind, **dadurch gekennzeichnet, dass** die Strickwerkzeuge jeweils
mit wenigstens einem Körper (2) versehen sind, der an einem Ende (6) mit einer Fadenstützschulter (10) versehen ist, wobei das Strickwerkzeug (1, SA, SB) zwei gewölbte und federnd ausgebildete Schenkel aufweist, die zwischen einander einen Durchstechraum (7) begrenzen und bezüglich einer Mittelebene symmetrisch ausgebildet sind sowie jeweils eine Fadenstützschulter (10) aufweisen, wobei die Schenkel mit ihren Spitzen (8a, 8b) aneinander liegend ausgebildet sind, wobei bei dem Verfahren:
zumindest ein Faden (26, 29) mittels der Strickwerkzeuge (SA, SB) der einen Gruppe (A, B) durch Maschen hindurch geschoben wird, die von den Strickwerkzeugen (SA, SB) der anderen Gruppe (A, B) gehalten sind, indem die Spitze jedes Strickwerkzeugs (SA, SB) durch die Durchstechräume (7) der Strickwerkzeuge (SA, SB) der anderen Gruppe (A, B) sticht.

2. Verfahren nach Anspruch 1, **dadurch gekennzeichnet, dass** die Strickwerkzeuge (1, SA, SB) zumindest einer der Gruppen (A, B) synchron zueinander bewegt werden.

3. Verfahren nach Anspruch 1, **dadurch gekennzeichnet, dass** die Strickwerkzeuge (1, SA, SB) beider Gruppen (A, B) in jeder Gruppe (A, B) synchron zueinander bewegt werden.

4. Verfahren nach Anspruch 1, **dadurch gekennzeichnet, dass** die Strickwerkzeuge (1, SA, SB) beider Gruppen (A, B) in jeder Gruppe (A, B) asynchron zueinander bewegt werden.

5. Verfahren nach Anspruch 1, **dadurch gekennzeichnet, dass** der Faden (26, 29) zur Ausbildung eines Links-Links-Gestricks abwechselnd in die Strickwerkzeuge (SA) der einen Gruppe (A) und in die Strickwerkzeuge (SB) der anderen Gruppe (B) vorgelegt wird.

6. Verfahren nach Anspruch 1, **dadurch gekennzeichnet, dass** der Faden (29, 26) zur Ausbildung eines Rechts-Links-Gestricks oder eines Links-Rechts-Gestricks nur in die Strickwerkzeuge (SA, SB) einer der beiden Gruppen (A, B) vorgelegt wird.

7. Verfahren nach Anspruch 6, **dadurch gekennzeichnet, dass** während des Strickprozesses eine ausgebildete Halbmaschenreihe von den Strickwerkzeugen (SA) der einen Gruppe (A) auf die Strickwerkzeuge (SB) der anderen Gruppe (B) übergeben wird.

8. Verfahren nach Anspruch 1, **dadurch gekennzeichnet, dass** die Strickwerkzeuge jeweils in einer hin und her gehenden Weise bewegt werden, wobei die Strickwerkzeuge (SA) der einen Gruppe (A) in einer Richtung bewegt werden, die sich von der Richtung unterscheidet, in der die Strickwerkzeuge (SB) der anderen Gruppe (B) bewegt werden.

9. Verfahren nach Anspruch 8, **dadurch gekennzeichnet, dass** die Strickwerkzeuge (SA) der einen Gruppe (A) quer zu den Strickwerkzeugen (SB) der anderen Gruppe (B) bewegt werden.

10. Verfahren nach Anspruch 1, **dadurch gekennzeichnet, dass** die Strickwerkzeuge (SA, SB) einer Gruppe (A, B) zusätzlich zu ihrer hin und her gehenden Linearbewegung eine Kippbewegung ausführen, um das Garn an einer Eintragstelle abwechselnd von einem Strickwerkzeug (SA) einer oberen Fontur und einem Strickwerkzeug (SB) einer unteren Fontur aufzunehmen und zu verstricken, wodurch mit dem eingetragenen Garn abwechselnd eine linke Masche und eine rechte Masche gestrickt wird, so dass eine Rechts-Rechts-Maschenware hergestellt wird.

11. Strickwerkzeug (1) zur Durchführung des Verfahrens nach einem der vorhergehenden Ansprüche,
mit wenigstens einem Körper (2), der an einem Ende (6) mit einer Fadenstützschulter (10) versehen ist und zwei gewölbte und federnd ausgebildete Schenkel aufweist, die zwischen einander einen Durchstechraum (7) begrenzen und bezüglich einer Mittelebene symmetrisch ausgebildet sind sowie jeweils eine Fadenstützschulter (10) aufweisen, wobei die Schenkel mit ihren Spitzen (8a, 8b) aneinander liegend ausgebildet sind und wobei der Durchstechraum (7) derart ausgebildet ist, dass beim Strickvorgang ein gleiches Strickwerkzeug (1) durch diesen hindurch gestoßen werden kann, wobei es an der Außenseite seiner Schenkel mit Fadenführungsnuten (13) versehen ist und wobei die Schenkel an einer der Fadenstützschulter (10) gegenüberliegenden Kante (3) mit einer Ausnehmung (14) versehen sind.

12. Strickwerkzeug nach Anspruch 11, **dadurch gekennzeichnet, dass** die in den Schenkeln ausgebildete Fadenstützschulter (10) jeweils eine Seitenkante des Schenkels unterbricht.

13. Strickwerkzeug nach Anspruch 11, **dadurch gekennzeichnet, dass** die Schenkel an ihrer Innenseite mit einer Fadennut (15) versehen sind.

## Claims

1. Method for producing knitted goods (24) by means of two groups (A, B) of knitting tools (1, SA, SB), which are respectively arranged in a row and are configured the same in both groups and which are respectively provided at one end (6) with an open recess (9) to receive a thread (26, 29) or a stitch or half-stitch,
**characterised in that** the knitting tools are respectively provided with at least one body (2), which is provided at one end (6) with a thread support shoulder (10), wherein the knitting tool (1, SA, SB) has two arched and resiliently configured legs, which delimit a pass-through area (7) between them and are configured symmetrically with respect to a centre plane and also respectively have a thread support shoulder (10), wherein the legs are configured with their tips (8a, 8b) resting against one another, wherein in the method:
at least one thread (26, 29) is pushed by means of the knitting tools (SA, SB) of one group (A, B) through stitches, which are held by the knitting tools (SA, SB) of the other group (A, B), by the point of each knitting tool (SA, SB) passing through the pass-through areas (7) of the knitting tools (SA, SB) of the other group (A, B).

2. Method according to claim 1, **characterised in that** the knitting tools (1, SA, SB) of at least one of the groups (A, B) arc moved synchronously with one another.

3. Method according to claim 1, **characterised in that** the knitting tools (1, SA, SB) of both groups (A, B) are moved synchronously with one another in each group (A, B).

4. Method according to claim 1, **characterised in that** the knitting tools (1, SA, SB) of both groups (A, B) are moved asynchronously to one another in each group (A, B).

5. Method according to claim 1, **characterised in that** the thread (26, 29) is fed alternately into the knitting tools (SA) of one group (A) and into the knitting tools (SB) of the other group (B) to form a purl knitted fabric.

6. Method according to claim 1, **characterised in that** the thread (26, 29) is fed into the knitting tools (SA, SB) of one of the two groups (A, B) to form a stocking stitch knitted fabric or a reverse stocking stitch knitted fabric.

7. Method according to claim 6, **characterised in that** during the knitting process a formed half-stitch row is passed from the knitting tools (SA) of one group (A) onto the knitting tools (SB) of the other group (B).

8. Method according to claim 1, **characterised in that** the knitting tools are respectively moved in a reciprocating manner, wherein the knitting tools (SA) of one group (A) are moved in a direction, which differs from the direction in which the knitting tools (SB) of the other group (B) are moved.

9. Method according to claim 8, **characterised in that** the knitting tools (SA) of one group (A) are moved transversely to the knitting tools (SB) of the other group (B).

10. Method according to claim 1, **characterised in that** in addition to their reciprocating linear movement the knitting tools (SA, SB) of one group (A, B) perform a tilting movement in order to pick up and knit the yarn at an insertion point alternately from a knitting tool (SA) of an upper section and a knitting tool (SB) of a lower section, as a result of which a purl stitch and a plain stitch arc alternately knitted with the inserted yam so that a rib knitted fabric is produced.

11. Knitting tool (1) for conducting the method according to one of the preceding claims, with at least one body (2), which is provided at one end (6) with a thread support shoulder (10) and two arched and resiliently configured legs, which delimit a pass-through area (7) between them and are configured symmetrically with respect to a centre plane and also respectively have a thread support shoulder (10), wherein the legs are configured with their tips (8a, 8b) resting against one another and wherein the pass-through area (7) is configured in such a manner that the same knitting tool (1) can be passed through this during the knitting process, wherein it is provided with thread guide grooves (13) on the outer surface of its legs and wherein the legs are provided with a recess (14) on an edge (3) opposite the thread support shoulder (10).

12. Knitting tool according to claim 11, **characterised in that** the thread support shoulder (10) configured in the legs interrupts a respective side edge of the leg.

13. Knitting tool according to claim 11, **characterised in that** the legs are provided with a thread groove (15) on their inner surface.

## Revendications

1. Procédé de fabrication d'articles tricotés (24) au moyen de deux groupes (A, B) d'outils de tricotage (1, SA, SB) disposés dans chaque cas en une rangé et constitués de façon identique dans les deux groupes, lesquels sont munis chacun à une extrémité (6) d'un évidement ouvert (9) destiné à recevoir un fil (26, 29), respectivement d'une maille ou d'une demi-maille, **caractérisé en ce que** les outils de tricotage sont munis d'au moins un corps (2) qui est lui-même doté à une extrémité (6) d'un épaulement (10) d'appui de fil, l'outil de tricotage (1, SA, SB) présentant deux branches qui sont courbes et sont dotées d'un effet de ressort, lesquelles branches délimitent entre elles un espace de passage (7) et sont conformées symétriquement par rapport à un plan médian en présentant chacune un épaulement (10) d'appui de fil, les branches étant conformées avec leurs pointes (8a, 8b) disposées l'une à côté de l'autre, dans le procédé :
au moins un fil (26, 29) étant poussé au moyen des outils de tricotage (SA, SB) de l'un des groupes (A, B) dans des mailles qui sont maintenues par les outils de tricotage (SA, SB) de l'autre groupe (A, B), la pointe de chaque outil de tricotage (SA, SB) passant dans les espaces de passage (7) des outils de tricotage (SA, SB) de l'autre groupe (A, B).

2. Procédé selon la revendication 1 **caractérisé en ce que** les outils de tricotage (1, SA, SB) d'au moins un des groupes (A, B) sont déplacés en synchronisme les uns par rapport aux autres.

3. Procédé selon la revendication 1 **caractérisé en ce que** les outils de tricotage (1, SA, SB) des deux groupes (A, B) sont déplacés dans chaque groupe (A, B) en synchronisme les uns par rapport aux autres.

4. Procédé selon la revendication 1 **caractérisé en ce que** les outils de tricotage (1, SA, SB) des deux groupes (A, B) sont déplacés dans chaque groupe (A, B) de façon asynchrone les uns par rapport aux autres.

5. Procédé selon la revendication 1 **caractérisé en ce qu'**en vue de la réalisation d'un tricotage gauche-gauche le fil (26, 29) est présenté alternativement dans les outils de tricotage (SA) de l'un (A) des groupes et dans les outils de tricotage (SB) de l'autre (B) des groupes.

6. Procédé selon la revendication 1 **caractérisé en ce qu'**en vue de la réalisation d'un tricotage droite-gauche ou d'un tricotage gauche-droite le fil (29, 26) est présenté seulement dans les outils de tricotage (SA, SB) de l'un des deux groupes (A, B).

7. Procédé selon la revendication 6 **caractérisé en ce que** pendant le processus de tricotage une rangée de demi-mailles formées est transférée des outils de tricotage (SA) de l'un (A) des groupes, aux outils de tricotage (SB) de l'autre (B) des groupes.

8. Procédé selon la revendication 1 **caractérisé en ce que** les outils de tricotage sont déplacés chacun en va-et-vient, les outils de tricotage (SA) de l'un (A) des groupes étant déplacés dans une direction qui se distingue de la direction dans laquelle les outils de tricotage (SB) de l'autre (B) des groupes sont déplacés.

9. Procédé selon la revendication 8 **caractérisé en ce que** les outils de tricotage (SA) de l'un (A) des groupes sont déplacés transversalement aux outils de tricotage (SB) de l'autre (B) des groupes.

10. Procédé selon la revendication 1 **caractérisé en ce que** les outils de tricotage (SA, SB) d'un groupe (A, B) exécutent en outre un mouvement de basculement par rapport à leur mouvement linéaire de va-et-vient, en vue de recueillir le fil à un emplacement d'introduction alternativement depuis un outil de tricotage (SA) d'une fonture supérieure et d'un outil de tricotage (SB) d'une fonture inférieure et de le tricoter, grâce à quoi une maille gauche et une maille droite sont tricotées alternativement avec le fil qui a été introduit, de telle manière qu'un article tricoté du type maille droite-droite est réalisé

11. Outil de tricotage (1) destiné à l'exécution du procédé selon une des revendications qui précédent,
comportant au moins un corps (2) qui est muni à une extrémité (6) d'un épaulement (10) d'appui de fil et qui présente deux branches qui sont courbes et sont dotées d'un effet de ressort, lesquelles branches délimitent entre elles un espace de passage (7) et sont conformées symétriquement par rapport à un plan médian, ainsi qu'un épaulement (10) d'appui de fil, les branches présentant des pointes (8a, 8b) disposées l'une à côté de l'autre et l'espace de passage (7) étant conformé de telle manière que, lors du processus de tricotage, un outil de tricotage (1) semblable peut être poussé dans celui-ci, ledit outil étant muni sur le côté extérieur de ses branches de rainures (13) de guidage de fil et les branches étant munies d'un évidement (14) sur un côté (3) situé à l'opposé de l'épaulement (10) de support de fil.

12. Outil de tricotage selon la revendication 11 **caractérisé en ce que** l'épaulement (10) de support de fil réalisé dans les branches interrompt dans chaque cas un bord latéral de la branche.

13. Outil de tricotage selon la revendication 11 **caractérisé en ce que** les branches sont munies d'une rainure (15) pour fil sur leur côté intérieur.
